# EUROPÄISCHE PATENTSCHRIFT

(11) **EP 0 174 667 B1**
(45) Veröffentlichungstag und Bekanntmachung des Hinweises auf die Patenterteilung: **23.08.1989**
(21) Anmeldenummer: 85111686.3
(22) Anmeldetag: 16.09.1985
(51) Int. Cl.: A63B 23/00, A63C 17/00

(54) **Sportgerät bzw. Spielvorrichtung**
Sport apparatus and/or play device
Appareil de sport ou dispositif à jeux

(30) Priorität: 14.09.1984 DE 3433892
(43) Veröffentlichungstag der Anmeldung: 19.03.1986
(73) Patentinhaber: Rupprecht, Christian, D-7913 Senden (DE)
(72) Erfinder: Rupprecht, Christian, D-7913 Senden (DE)
(74) Vertreter: Lehn, Werner, Dipl.-Ing.

(56) Entgegenhaltungen:
- DE-U- 8 012 673
- US-A- 2 950 120
- US-A- 3 108 802
- US-A- 3 134 591
- US-A- 4 193 592
- US-A- 4 285 516

## Beschreibung

Die Erfindung betrifft ein Sportgerät bzw. eine Spielvorrichtung aus einer Auflageplatte, die Platz für zwei Füße bietet, mit an der Unterseite der Auflageplatte befindlichen drehbaren Elementen.

Es ist eine Vielzahl von Sport- und Spielgeräten zur Körperertüchtigung und insbesondere zum Muskeltraining bereits bekannt. Manche dieser Geräte werden auf spielerische Weise gehandhabt, da die Freude an der Bewegung im Vordergrund steht. In die letztere Kategorie sind Entwicklungen wie Rollschuhe oder Skateboards einzuordnen, die in jüngster Zeit große Verbreitung gefunden haben. Aus der US-A-4 285 516 ist ein Sportgerät bzw. eine Spielvorrichtung mit zwei starr verbunden Auflageflächen bekannt, auf die jeweils ein Bein gestellt werden kann. Unter jeder Auflagefläche ist ein Stützelement drehbar angeordnet, so daß jede Auflagefläche um die Achse des Stützelements rotiert werden kann.

Der vorliegenden Erfindung liegt die Aufgabe zugrunde, ein neuartiges Sportgerät bzw. eine Spielvorrichtung zu schaffen, das sowohl zur Körperertüchtigung einsetzbar ist, aber auch allein aus Freude an Spiel und Bewegung verwendet werden kann. Dabei soll das Gerät einfach in der Herstellung und damit preisgünstig, vor allem aber sicher in der Handhabung sein und eine Vielzahl unterschiedlicher Bewegungen zulassen. Nach einem Aspekt der vorliegenden Aufgabe soll die Vorrichtung sowohl als Gymnastikgerät, Schulturngerät wie auch als Spielvorrichtung, z. B. für Kinder und Jugendliche in gleicher weise dienen können.

Diese Aufgabe wird durch die Schaffung eines Sportgeräts bzw. einer Spielvorrichtung der eingangs genannten Art gelöst, die dadurch gekennzeichnet ist, daß die Unterseite der Auflageplatte in den Endbereichen und in der Mitte jeweils mindestens eine drehbar und parallel zur Auflageplatte angeordnete Auflagescheibe befestigt enthält, und die Auflageplatte eine nach oben gerichtete Wölbung aufweist.

Die Fläche der Auflageplatte kann unterschiedlich ausgebildet sein und weithin variieren. In besonders zweckmäßiger Weise wird die Auflageplatte als Rechteck ausgebildet, dessen Ecken gegebenenfalls auch gerundet sein können. Normalerweise weist die Auflageplatte eine längliche Form auf, die an den Enden, zur Aufnahme der Fußflächen verbreitert sein kann. Umgekehrt kann die z. B. vorzugsweise rechteckig ausgebildete Auflageplatte in ihrem mittleren Bereich einen geringeren Querschnitt aufweisen, um die Drehbarkeit des Gerätes zu verbessern. In diesem Fall ergibt sich eine keulenartige Schnittfläche.

Es ist vorteilhaft, wenn die Wölbung der Auflageplatte und die Dicke der horizontal drehbaren Auflagescheiben so aufeinander abgestimmt sind, daß das Gerät je nach Belastung auf einer der Auflagescheiben aufliegt, und die anderen Auflagescheiben keinen Bodenkontakt besitzen. Vorzugsweise liegt das Sportgerät bei fehlender oder bei mittiger Belastung auf der mittleren Auflagescheibe auf. Grundsätzlich ist es zwar auch möglich, daß die Wölbung der Auflageplatte einen sehr geringen Wert aufweist, der gegen 0 geht. Es ist jedoch besonders günstig, wenn eine gewisse Aufwölbung der Auflageplatte zu den Endbereichen vorliegt, da dies die Verlagerung des Gewichtes des Betreibers auf eine der beiden periphären Flächen und damit die Beweglichkeit unter Verschiebung des Gerätes auf dem Boden, z. B. in Z-förmiger Gehweise etc., erleichtert.

Nach einer bevorzugten Ausführungsform des erfindungsgemäßen Sportgerätes bzw. der Spielvorrichtung ist die Auflageplatte im mittleren Bereich plan ausgebildet, wobei sie zu den jeweiligen Seitenenden mit einem Winkel a zu der Auflageebene aufgewölbt ist, wobei a der Beziehung genügt 0 < a < 45°.

Die Länge der Auflageplatte wird vorzugsweise etwa auf die Grätschbreite des Betreibers, z. B. von Kindern oder Jugendlichen, abgestimmt. Naturgemäß ist es auch möglich, sich auf eine Grätschbreite von erwachsenen Personen oder einen daran angenäherten Wert festzulegen. Die Auflageplatte soll zumindest die Fläche der Füße aufnehmen können, weshalb die Auflageplatte in den Endbereichen verbreitert sein kann. Es soll jedoch auch in dem Mittelbereich eine ausreichend große Fläche vorhanden sein, damit der Betreiber darauf in Sitzlage oder gegebenenfalls Rückenlage Bewegungsübungen, gymnastische Spiele, Fußtraining mit Ball etc. durchführen kann.

Nach einer bevorzugten Ausführungsform der erfindungsgemäßen Vorrichtung weist die Auflageplatte an den Endbereichen zumindest einen, vorzugsweise aber zwei Handgriffe auf. Diese können sowohl den Transport des Geräts erleichtern, aber auch ein Einhalten der Hände bei Absolvierung eines Muskeltrainings, z. B. Liegestützen unter Vorwärtsbewegung etc., gestatten. Es kann auch zweckmäßig sein, auf der Oberfläche der Auflageplatte Laschen anzubringen, die beispielsweise ein Einhalten der Füße erleichtern können.

Bei dem erfindungsgemäßen Sportgerät bzw. Spielvorrichtung ist es vorteilhaft, wenn die in den peripheren Bereichen unterseitig angeordneten, horizontal drehbar angeordneten, flächigen Auflagescheiben etwa symmetrisch im Abstand zur Mitte der Auflageplatte angeordnet sind. Dadurch, daß die Auflageplatte in der Mitte der Unterseite eine weitere, horizontal drehbare Auflagescheibe aufweist, werden die Dreh- und unter Ortsverschiebung erfolgenden Bewegungen des Geräts zum Teil erleichtert und es sind auch Bewegungen eigener Art zusätzlich möglich. Es ist vorteilhaft, wenn das Sportgerät auf der mittig angeordneten, horizontal drehbaren Auflagescheibe aufliegt. Es ist dann auch eine rotationssymmetrische Bewegung um diese Auflagescheibe möglich. In alternativer Weise kann jedoch bei Gewichtsverlagerung auf einen peripheren Bereich auch eine Dreh- oder ortsverändernde andersartige Bewegung ausgehend von diesem peripheren Bereich erreicht werden.

Es ist auch möglich, an der Auflageplatte ein oder mehrere aufgewölbte zusätzliche Seitenflügel anzuordnen, die an der Unterseite ihres Endbereiches jeweils mindestens eine weitere, horizontal drehbar angeordnete Auflagescheibe besitzen können. So ist eine drei- bzw. vierschenklige Ausbildung der Auflageplatte im Rahmen der Erfindung möglich.

Die Befestigung der Auflagescheiben in der Auflageplatte kann auf jede übliche Weise erfolgen, solange die horizontale Drehbarkeit des Gerätes nicht in erheblicher Weise beeinträchtigt ist. So können die Auflagescheiben über in der Auflageplatte versenkte Bolzen verschraubt sein etc. Auch wird man zweckmäßigerwelse die Auflageplatte mit einer rutschfesten Auflagefläche versehen, sofern diese nicht ohnehin aus einem derartigen Material gefertigt ist. Vorzugsweise wird das Gerät, zumindest aber die Auflageplatte und die Auflagescheiben, aus Kunststoff ausgebildet sein. Die Befestigung der Auflagescheiben in der Auflageplatte kann ebenfalls über Kunststoffbolzen und Muttern unter Einbau von Kugellagern in üblicher Weise vorgenommen werden, wenngleich es aus Gründen hoher mechanischer Festigkeit im allgemeinen bevorzugt ist, diese Befestigungsteile aus Metall auszubilden. In alternativer Weise kann die Gesamtvorrichtung auch aus Metall, z. B. Leichtmetall wie Aluminium, ausgebildet sein.

In einer bevorzugten Ausführungsform liegt das erfindungsgemäße Sportgerät bzw. die Spielvorrichtung als Selbstbausatz vor, dem Auflageplatte, Auflagescheiben, Bolzen und Muttern und Kugellager sowie das benötigte Werkzeug beigefügt sind. Dabei kann es je nach Ausführungsform der erfindungsgemäßen Vorrichtung ausreichend sein, lediglich einen Schraubenschlüssel beizufügen. Durch die Ausbildung des erfindungsgemäßen Gerätes als Selbstbausatz besteht eine weitere "Spielmöglichkeit" für Kinder und Jugendliche dadurch, das Gerät zunächst in funktionsfähiger Konstruktion selbst zu erstellen.

Die erfindungsgemäße Vorrichtung ist in den beigefügten Figuren näher beschrieben. Es zeigen:
Fig. 1 eine Seitenansicht einer Ausbildungsform des erfindungsgemäßen Gerätes, sowie
Fig. 2 eine Draufsicht auf diese Ausführungsform.

Auf einem Flacheisen 2 ist eine Sperrholzplatte 3 angeordnet, deren Auflagefläche in dem Endbereich mit einer rutschfesten Kunststoffbeschichtung 1 beklebt ist. Über den Bolzen 5 und die Mutter 6 sowie die Distanzscheibe 7 sind Auflagescheiben 8 an der Unterseite des Gerätes angeordnet, die eine horizontale Drebarkeit erlauben. Die Auflagescheiben können aus Kunststoff gefertig sein oder Leichtmetall, das im letzteren Fall in den unteren flächigen Auflageberichen mit einer die Beweglichkeit beeinflussenden Beschichtung, z. B. aus Gummi, beaufschlagt sein können. In der Draufsicht wird die langgestreckte Form der Auflageplatte, die in den Endbereichen verbreitert ist, gut erkennbar.

Die erfindungsgemäße Vorrichtung erlaubt diverse Drehbewegungen unterschiedlichster Art in stehender, sitzender oder liegender Weise. Es sind aber auch Laufbewegungen, z. B. stehend, möglich, wobei durch die Belastung eines äußeren Randes sich eine Drehung des Gerätes durch Gewichtsverlagerung des Körpers um die Achse des belasteten Rades nach vorne oder rückwärts etc. ergeben kann. Dabei wird ein Kippen des Gerätes durch die Gewichtsverlagerung auf die periphere, unbelastete Auflagescheibe erreicht. Wie leicht aus der Konstruktion und der vorgehenden Beschreibung erkennbar ist, sind auch kombinierte Dreh- und Laufbewegungen möglich.

Das erfindungsgemäße Gerät hat viele Einsatzmöglichkeiten. Es erlaubt eine Schulung des Gleichgewichtssinnes oder auch eine gymnastische Durchbildung des Körpers, da dieser vollständig in Bewegung gehalten werden kann. Es eignet sich daher auch als Gymnastikgerät, Schulturngerät etc. Dabei sind sowohl "stehende Laufbewegungen" nach vorne, rückwärts, seitwärts oder das Ausgehen von Figuren möglich, die sich durch "eingebaute" Drehungen ergänzen lassen. Es sind aber auch "sitzende Laufbewegungen" möglich. In anderer Ausbildung kann das Gerät mit den Armen, z. B. in Liegestützposition, betätigt werden, wobei sich dann gegebenenfalls eine Laufbewegung nach vorne bzw. rückwärts ergeben kann. Durch die leichte, horizontale Drehbarkeit des Gerätes sind auch rhythmische Bewegungen, z. B. zur Musik, aber auch akrobatische Übungsmöglichkeiten erreichbar. Das Gerät läßt sich auch zur Partnerbedienung mit mehreren Schenkeln ausstatten, z. B. in Form eines Sterns mit drei oder vier Schenkeln etc. In den meisten Fällen wird im übrigen das Gerät vollständig aus Kunststoff ausgebildet werden, da durch ein geringes Gewicht die Beweglichkeit des Gerätes unter Ortsveränderung zusätzlich begünstigt wird. Auch ist es möglich, die Größe der Auflagescheiben, deren Material und Verschiebbarkeit, Drehmöglichkeit etc. zur Erreichung bestimmter Wirkungen zu variieren.

## Patentansprüche

1. Sportgerät bzw. Spielvorrichtung aus einer Auflageplatte, die Platz für zwei Füße bietet, mit an der Unterseite der Auflageplatte befindlichen drehbaren Elementen, dadurch gekennzeichnet, daß die Unterseite der Auflageplatte (3) in den Endbereichen und in der Mitte jeweils mindestens eine drehbar und parallel zur Auflageplatte

angeordnete Auflagescheibe (8) befestigt enthält, und die Auflageplatte eine nach oben gerichtete Wölbung aufweist.

2. Sportgerät nach Anspruch 1, dadurch gekennzeichnet, daß die Auflageplatte (3) eine einem Rechteck angenäherte Form besitzt, dessen Ecke(n) gegebenenfalls gerundet ist bzw. sind.

3. Sportgerät nach Anspruch 1, dadurch gekennzeichnet, daß die Auflageplatte (3) eine längliche Form aufweist, die an den Enden verbreitert ist.

4. Sportgerät nach einem oder mehreren der vorhergehenden Ansprüche, dadurch gekennzeichnet, daß die Wölbung der Auflageplatte (3) und die Dicke der drehbaren Auflagescheiben (8) so aufeinander abgestimmt sind, daß das Gerät je nach Belastung auf einer der Auflagescheiben aufliegt, und die anderen Auflagescheiben keinen Bodenkontakt besitzen.

5. Sportgerät nach einem oder mehreren der vorhergehenden Ansprüche, dadurch gekennzeichnet, daß es bei fehlender oder bei mittiger Belastung auf der mittleren Auflagescheibe (8) aufliegt.

6. Sportgerät nach einem oder mehreren der vorhergehenden Ansprüche, dadurch gekennzeichnet, daß die Auflageplatte (3) im mittleren Bereich plan und zu den jeweiligen Seitenenden mit einem Winkel a zu der Auflageebene aufgewölbt ist, wobei a der Beziehung genügt 0 < a < 45°.

7. Sportgerät nach einem oder mehreren der vorhergehenden Ansprüche, dadurch gekennzeichnet, daß die Länge der Auflageplatte (3) etwa der Grätschbreite entspricht.

8. Sportgerät nach einem oder mehreren der vorhergehenden Ansprüche, dadurch gekennzeichnet, daß an die Auflageplatte (3) in den Endbereichen Griffe angefügt sind.

9. Sportgerät nach einem oder mehreren der vorhergehenden Ansprüche, dadurch gekennzeichnet, daß die Oberfläche der Auflageplatte (3) Laschen für die Füße besitzt.

10. Sportgerät nach einem oder mehreren der vorhergehenden Ansprüche, dadurch gekennzeichnet, daß die Auflagescheiben in den Endbereichen der Unterseite der Auflageplatte symmetrisch zur Mitte der Auflageplatte (3) angeordnet sind.

11. Sportgerät nach einem oder mehreren der vorhergehenden Ansprüche, dadurch gekennzeichnet, daß an der Auflageplatte (3) ein oder mehrere aufgewölbte zusätzliche Seitenflügel angeordnet sind, die an der Unterseite ihres Endbereichs jeweils mindestens eine weitere, horizontal drehbar angeordnete Auflagescheibe (8) besitzen können.

12. Sportgerät nach einem oder mehreren der vorhergehenden Ansprüche, dadurch gekennzeichnet, daß die Auflagescheiben (8) über in der Auflageplatte (3) versenkte Bolzen verschraubt sind.

13. Sportgerät nach einem oder mehreren der vorhergehenden Ansprüche, dadurch gekennzeichnet, daß die Auflageplatte (3), die gegebenenfalls in ihrem Mittelbereich verstärkt ist, eine rutschfeste Auflagefläche (4) aufweist.

14. Sportgerät nach einem oder mehreren der vorhergehenden Ansprüche, dadurch gekennzeichnet, daß die Auflageplatte (3) und die Auflagescheibe (8) aus Kunststoff oder Leichtmetall gebildet sind.

15. Sportgerät nach einem oder mehreren der vorhergehenden Ansprüche, dadurch gekennzeichnet, daß es in den Einzelteilen als Selbstbausatz vorliegt.

## Claims

1. Sports or playing device consisting of a supporting plate which affords space for two feet, with rotatable elements located on the underside of the supporting plate, characterised in that the underside of the supporting plate (3) comprises in the end regions and at the centre in each case at least one supporting disc (8) mounted rotatably and parallel to the supporting plate, and the supporting plate comprises an upwardly directed camber.

2. Sports device according to claim 1, characterised in that the supporting plate (3) has a shape similar to a rectangle the corner(s) of which is (are) if necessary rounded.

3. Sports device according to claim 1, characterised in that the supporting plate (3) has an elongate shape which is wider at the ends.

4. Sports device according to one or more of the preceding claims, characterised in that the camber of the supporting plate (3) and the thickness of the horizontally rotatable supporting discs (8) are coordinated with each other in such a way that depending on the load the device rests on one of the supporting discs, and the other supporting discs have no contact with the ground.

5. Sports device according to one or more of the preceding claims, characterised in that in case of no load or a central load, it rests on the central supporting disc (8).

6. Sports device according to one or more of the preceding claims, characterised in that the supporting plate (3) is planar in the central region and upwardly curved towards the respective side ends at an angle a to the supporting plane, wherein a fulfils the relationship 0 < a < 45°.

7. Sports device according to one or more of the preceding claims, characterised in that the length of the supporting plate (3) corresponds approximately to the straddle width.

8. Sports device according to one or more of the preceding claims, characterised in that handles are attached to the supporting plate (3) in the end regions.

9. Sports device according to one or more of the precediing claims, characterised in that the surface of the supporting plate (3) has straps for the feet.

10. Sports device according to one or more of the preceding claims, characterised in that the supporting discs are arranged in the end regions of the underside of the supporting plate symmetrically to the centre of the supporting plate (3).

11. Sports device according to one or more of the preceding claims, characterised in that on the supporting plate (3) are mounted one or more upwardly curved additional side wings which may have on the underside of each of their end regions at least one additional, horizontally rotatably mounted supporting disc (8).

12. Sports device according to one or more of the preceding claims, characterised in that the supporting discs (8) are bolted by bolts countersunk in the supporting plate (3).

13. Sports device according to one or more of the preceding claims, characterised in that the supporting plate (3), which is if necessary reinforced in its central region, comprises a non- slip supporting surface (4).

14. Sports device according to one or more of the preceding claims, characterised in that the suppor.i..¡,j plate (3) and the supporting disc (8) are made of plastic or light metal.

15. Sports device according to one or more of the preceding claims, characterised in that it is available in the individual components as a self- assembly kit.

## Revendications

1. Appareil de sport ou dispositif de jeu constitué d'une plaque d'appui, qui offre la place pour deux pieds, avec sur la face inférieure de la plaque d'appui des éléments tournants, caractérisé en ce que la face inférieure de la plaque d'appui (3) contient, fixés dans chacune des zones terminales et au centre, au moins un disque d'appui tournant (8), disposé parallèlement à la plaque d'appui, et la plaque d'appui présente une courbure dirigée vers le haut.

2. Appareil de sport selon la revendication 1, caractérisé en ce que la plaque d'appui (3) possède une forme proche d'un rectangle, dont le ou les sommets sont éventuellement arrondis.

3. Appareil de sport selon la revendication 1, caractérisé en ce que la plaque d'appui (3) présente une forme allongée, qui s'élargit aux extrémités.

4. Appareil de sport selon l'une ou plusieurs des revendications précédentes, caractérisé en ce que la courbure de la plaque d'appui (3) et l'épaisseur des disques d'appui tournants (8) sont adaptées l'une à l'autre de façon que l'appareil, selon la charge appliquée, s'appuie sur l'un des disques d'appui, les autres disques d'appui n'ayant aucun contact avec le sol.

5. Appareil de sport selon l'une ou plusieurs des revendications précédentes, caractérisé en ce que, en l'absence de charge appliquée ou pour une charge appliquée moyenne, il s'appuie sur le disque d'appui central (8).

6. Appareil de sport selon l'une ou plusieurs des revendications précédentes, caractérisé en ce que la plaque d'appui (3) est plane dans sa zone centrale et, vers les extrémités latérales, est incurvée selon un angle a par rapport au plan d'appui, a satisfaisant à l'inéquation 0 < a < 45°.

7. Appareil de sport selon l'une ou plusieurs des revendications précédentes, caractérisé en ce que la longueur de la plaque (3) correspond approximativement à la largeur d'écartement des jambes.

8. Appareil de sport selon l'une ou plusieurs des revendications précédentes, caractérisé en ce que des poignées sont fixées à la plaque d'appui (3) au niveau des zones terminales.

9. Appareil de sport selon l'une ou plusieurs des revendications précédentes, caractérisé en ce que la surface de la plaque d'appui (3) possède des éclisses pour les pieds.

10. Appareil de sport selon l'une ou plusieurs des revendications précédentes, caractérisé en ce que les disques d'appui, dans les zones terminales de la face inférieure de la plaque d'appui, sont disposés symétriquement par rapport au milieu de la plaque d'appui (3).

11. Appareil de sport selon l'une ou plusieurs des revendications précédentes, caractérisé en ce qu'une ou plusieurs ailes latérales supplémentaires, incurvées, qui peuvent, sur la face inférieure de leur zone terminale, posséder chacune au moins un disque d'appui supplémentaire, sont disposées sur la plaque d'appui (3) de façon à pouvoir tourner dans le plan horizontal.

12. Appareil de sport selon l'une ou plusieurs des revendications précédentes, caractérisé en ce que les disques d'appui (3) sont vissés par l'intermédiaire de boulons noyés dans la plaque d'appui (3).

13. Appareil de sport selon l'une ou plusieurs des revendications précédentes, caractérisé en ce que la plaque d'appui (3), qui est éventuellement renforcée dans sa zone centrale, présente une surface d'appui antidérapante (4).

14. Appareil de sport selon l'une ou plusieurs des revendications précédentes, caractérisé en ce que la plaque d'appui (3) et le disque d'appui (8) sont en une matière plastique ou en un alliage léger.

15. Appareil de sport selon l'une ou plusieurs des revendications précédentes, caractérisé en ce qu'il se présente en kit de pièces individuelles.
